# FASCICULE DE BREVET EUROPEEN

(11) **EP 2 478 970 B1**
(45) Date de publication et mention de la délivrance du brevet: **01.07.2015**
(21) Numéro de dépôt: 12305060.1
(22) Date de dépôt: 17.01.2012
(51) Int. Cl.: B05C 5/02, B05C 17/005, B05C 11/02, B05C 17/10

(54) **DISPOSITIF D'APPLICATION D'UN MATÉRIAU DE PROTECTION SUR LE CHANT D'UNE PIÈCE**
VORRICHTUNG ZUM AUFTRAGEN VON MATERIAL AUF EINEN FLANSCH EINES OBJEKTS
APPARATUS FOR APPLYING A PROTECTIVE MATERIAL TO THE EDGE OF AN ARTICLE

(30) Priorité: 19.01.2011 FR 1150408
(43) Date de publication de la demande: 25.07.2012
(73) Titulaire: Airbus Opérations SAS, 31060 Toulouse (FR)
(72) Inventeur: Martin, Xavier, 44522 Mesanger (FR)
(74) Mandataire: Fantin, Laurent

(56) Documents cités:
- DE-A1- 3 217 152
- DE-A1- 4 202 925
- DE-U1- 9 114 451
- JP-A- 8 024 764
- US-A- 3 807 351

## Description

La présente invention se rapporte à un dispositif d'application d'un matériau de protection sur le chant d'une pièce.

Dans le domaine aéronautique, les pièces en matériau composite ont besoin d'une protection sur tous les chants usinés. Cette protection a pour finalité d'obtenir une protection galvanique, anti-corrosion et une barrière anti-foudre.

Comme protection, on peut appliquer sur les chants un matériau sous forme d'une résine. Ce matériau ne doit être appliqué qu'au niveau du chant et ne doit pas recouvrir les faces adjacentes au chant protégé.

L'application du matériau est faite sans masquage de protection pour les faces adjacentes, à l'aide d'un rouleau et d'une spatule pour retirer le surplus de matériau sur les faces adjacentes.

Ce mode opératoire n'est pas pleinement satisfaisant car il requiert beaucoup de minutie et de temps et ne permet pas de maitriser l'épaisseur du matériau.

On connaît d'après le document WO9316810 un dispositif permettant d'appliquer un cordon de mastic sur une face d'un panneau en le positionnant par rapport au chant du panneau. Ce dispositif peut se fixer sur une buse d'un pistolet de mastic et comprend un bras supportant à une extrémité un galet ou un rouleau susceptible de rouler sur le chant et de positionner l'extrémité de la buse par rapport au chant. En ajustant la géométrie du bras, il est possible d'ajuster la distance qui sépare le cordon du chant. Le document US 3,807,351 décrit un dispositif d'application d'un matériau de protection selon le preamble de la revendication 1.
Ce type de dispositif ne permet pas de calibrer de manière précise le cordon car la hauteur du cordon dépend de la section d'ouverture de la buse et/ou de la vitesse de déplacement de la buse ce qui demande une grande dextérité si on souhaite obtenir un cordon constant.

Selon un autre constat, si on utilisait ce type de dispositif pour appliquer un matériau de protection sur le chant, il ne permettrait pas d'empêcher le débordement de la résine sur les faces adjacentes au chant.

La présente invention vise à pallier les inconvénients de l'art antérieur.

A cet effet, l'objet de la présente invention concerne un dispositif d'application d'un matériau de protection sur un chant d'une pièce, comprenant un corps équipé de moyens d'application du matériau de protection sur le chant, de moyens pour calibrer en hauteur le matériau de protection après son application, d'au moins une butée permettant de positionner le corps du dispositif par rapport au chant et de moyens pour calibrer les bords du matériau de protection comportant deux plaques de lissage prenant appui respectivement contre les faces droite et gauche de la pièce adjacente au chant, au moins l'une des deux plaques de lissage étant mobile par rapport à l'autre plaque de lissage, caractérisé en ce que le corps comprend au moins un bras supportant une plaque de lissage et pivotant par rapport au corps autour d'un axe de rotation de manière à pouvoir régler l'écartement entre les deux plaques de lissage et des moyens de rappel tendant à faire pivoter ledit bras de manière à rapprocher les plaques de lissage.

D'autres caractéristiques et avantages ressortiront de la description qui va suivre de l'invention, description donnée à titre d'exemple uniquement, en regard des dessins annexés sur lesquels :
- La figure 1 est une coupe d'une pièce avec un chant sur lequel est apposée une protection,
- La figure 2 est une vue en perspective d'une première variante d'un dispositif d'application d'un matériau de protection selon l'invention,
- La figure 3A est une coupe selon un plan longitudinal médian d'une première variante des moyens pour calibrer la hauteur du matériau
- La figure 3B est une coupe selon un plan longitudinal médian d'une deuxième variante des moyens pour calibrer la hauteur du matériau,
- La figure 3C est une coupe selon un plan longitudinal médian d'une troisième variante des moyens pour calibrer la hauteur du matériau,
- La figure 4 est coupe transversale illustrant un mode de réalisation des moyens de positionnement du dispositif par rapport au chant,
- La figure 5 est une vue en perspective d'une autre variante d'un dispositif d'application d'un matériau de protection selon l'invention,
- La figure 6 est une coupe selon un plan longitudinal médian du dispositif de la figure 5,
- La figure 7A est vue de dessous du dispositif de la figure 2 illustrant des moyens pour calibrer les bords du matériau à l'état repos,
- La figure 7B est vue de dessous du dispositif de la figure 2 illustrant des moyens pour calibrer les bords du matériau à l'état écarté, et
- La figure 8 est une vue de face du dispositif de la figure 2 illustrant des moyens pour calibrer les bords du matériau à l'état repos.

Sur la figure 1, on a représenté en 10 une pièce avec un chant 12 séparant une face droite 14 et une face gauche 14'. Pour donner un ordre de grandeur, le chant a une longueur de 5 à 15 mm.

Une protection sous forme d'un revêtement 16 est prévu sur le chant 12. Pour donner un ordre de grandeur, ce revêtement 16 doit avoir une épaisseur calibrée avec une tolérance de quelques dixièmes de l'ordre de +/- 0,15 mm. En fonction des applications, l'épaisseur est comprise entre 0,3 et 0,7 mm.

Le revêtement 16 a des bords 18, 18' qui ne vont pas au-delà des plans des faces 14 et 14' pour éviter les risques de débordements du revêtement 16 sur les faces 14, 14' de la pièce.

Le revêtement 16 est obtenu à partir d'un matériau de protection 26 tel qu'une résine, un mastic ou un produit analogue qui est appliqué sous forme pâteuse ou semi-pâteuse à l'aide d'un dispositif d'application 20 dont deux variantes sont illustrées respectivement sur les figures 2 et 5.

Le dispositif se déplace selon une direction référencée 22, le long du chant 12 pour appliquer le matériau de protection 26.

Pour la suite de la description, on entend par direction longitudinale, la direction selon laquelle s'étend le chant. Un élément est situé à l'avant d'un autre s'il passe au-dessus d'un point du chant lorsque le dispositif se déplace selon la direction 22 avant l'autre élément. Un élément est situé à l'arrière d'un autre s'il passe au-dessus d'un point du chant lorsque le dispositif se déplace selon la direction 22 après l'autre élément.

Selon l'invention, le dispositif 20 comprend des moyens d'application 24 du matériau de protection 26 sur le chant 12 à protéger, des moyens 28 pour calibrer en hauteur le matériau de protection 26 de manière à obtenir un matériau de protection 26 calibré, situés à l'arrière des moyens d'application 24 et au moins une butée 30 permettant de positionner le dispositif par rapport au chant 12, située à l'avant des moyens d'alimentation.

Selon un mode de réalisation illustré sur les figures 2, 3A, 3B, 3C, le dispositif comprend un corps 32 allongé comprenant au niveau de sa surface inférieure 34 deux patins espacés 36, 36' assurant la fonction de butée de positionnement 30. Comme illustré sur la figure 4, les patins 36, 36' ont une section en U dont les extrémités des branches sont orientées vers la pièce 10. La base du U de chaque patin 36, 36' coulisse le long du chant. Les branches du U sont suffisamment espacées pour venir de part et d'autre de la pièce 10.

Les patins 36, 36' sont reliés au corps 32 de manière démontable à l'aide d'au moins une vis pour chaque patin. Ainsi, les patins 36, 36' peuvent être changés en cas d'usure et/ou afin d'adapter l'écartement entre les branches du U à la largeur du chant et/ou afin d'ajuster la hauteur du matériau.

Pour faciliter le coulissement des patins 36, 36' sur le chant 12, ces derniers sont réalisés en un matériau possédant un faible coefficient de frottement comme le polytétrafluoroéthylène par exemple.

Les moyens d'application 24 comprennent une buse munie d'un orifice d'évacuation du matériau de protection.

Selon un mode de réalisation, le corps 32 comprend un bloc 38 avec un conduit 40 traversant, débouchant au niveau de la face supérieure 42 du corps via un orifice 44 et au niveau de la face inférieure 34 du corps via un orifice 46 d'évacuation du matériau de protection. Selon un exemple illustré sur la figure 2, des moyens d'alimentation en matériau de protection sous forme d'un pistolet 48 comprennent une buse de sortie 50 dont l'extrémité est emmanchée dans le conduit 40 via l'orifice 44. La buse 50 et le conduit 40 ont des formes adaptées pour que le matériau de protection s'écoule via l'orifice 46 situé au niveau de la surface inférieure 34 et non via l'orifice 44 de la surface supérieure.

Pour une meilleure application, le conduit 40 est incliné. Ainsi, ce conduit 40 fait un angle compris entre 20 et 50° par rapport à la direction de déplacement 22.

Selon un autre mode de réalisation illustré sur les figures 5 et 6, le corps 32 du dispositif peut ne pas être allongé et ne comprendre qu'une seule butée 30. Cette solution permet de déposer un matériau sur un chant non rectiligne mais avec un profil courbe. Dans ce cas, la butée 30 n'offre pas une surface d'appui mais seulement une droite perpendiculaire à la direction de déplacement. Ce type de butée peut être également utilisée dans le cas d'un dispositif avec un corps allongé.

Le corps 32 comprend également des moyens pour solidariser le pistolet 48. Ainsi, le corps 32 comprend au niveau de sa surface supérieure 42 un bras 52, parallèle au conduit 40, équipé d'un collier 54 pour solidariser le pistolet 48.

Les moyens d'application 24 et les moyens pour les solidariser au dispositif ne sont pas plus décrits car d'autres solutions techniques peuvent être envisagées.

Selon un mode de réalisation illustré sur la figure 6, la surface inférieure 34 du corps peut assurer la fonction des moyens 28 pour calibrer la résine. Dans ce cas, l'orifice 46 comprend une forme évasée pour mieux répartir la résine sur toute la largeur du chant.

Selon un mode de réalisation illustré sur la figure 3A, les moyens 28 pour calibrer le matériau de protection 26 comprennent au niveau de la surface inférieure 34 une lame 56 avec une arête rectiligne, parallèle au chant 12 et perpendiculaire à la direction longitudinale.

Selon un autre mode de réalisation illustré sur la figure 3B, les moyens 28 pour calibrer le matériau de protection 26 comprennent une pastille 58 rapportée au niveau de la surface inférieure 34, avec une surface de lissage parallèle au chant 12.

Selon un autre mode de réalisation illustré sur la figure 3C, les moyens 28 pour calibrer le matériau de protection 26 comprennent un galet 60 pivotant autour d'un axe parallèle au chant 12 et dont la génératrice inférieure 62 assure le calibrage du matériau de protection 26 en hauteur. En complément, un racleur 64 permet de retirer le surplus de résine sur le galet 60.

Toutefois, l'invention n'est pas limitée aux moyens 28 pour calibrer précédemment décrits. D'autres solutions pourraient être envisagées.

Avantageusement, le dispositif comprend des moyens pour ajuster la hauteur du matériau de protection 26. Ainsi, le dispositif comprend des moyens pour ajuster la position relative des moyens 28 pour calibrer le matériau de protection 26 par rapport à la butée 30 de positionnement. Selon une solution non limitative, au moins une cale 66 est intercalée entre les patins 36, 36' et le corps 32, la hauteur de la résine étant ajustée en choisissant une cale avec une hauteur adéquate et/ou en intercalant un nombre adéquat de cales.

En variante, les moyens 28 pour calibrer la hauteur du matériau de protection pourraient être reliés de manière démontable au reste du dispositif. Ainsi, la lame 56, la pastille 58 ou le galet 60 pourraient être changés afin de fixer au dispositif une lame 56, une pastille 58 ou un galet 60 dont respectivement la hauteur, l'épaisseur, le diamètre sont choisis en fonction de la hauteur de matériau de protection souhaitée.

En variante, la position des moyens 28 pour calibrer la hauteur du matériau de protection par rapport au reste du dispositif pourrait être réglable afin d'ajuster la hauteur du matériau de protection 26.

Le dispositif comprend des moyens pour calibrer les bords 18, 18' du matériau de protection 26. Ainsi, le dispositif comprend deux plaques de lissage 68, 68' prenant appui respectivement contre les faces droite 14 et gauche 14'.

Au moins l'une des deux plaques de lissage 68, 68' est mobile par rapport à l'autre de manière à pouvoir régler l'écartement entre les deux plaques de lissage 68, 68' et adapter le dispositif à la longueur du chant 12.

Les deux plaques de lissage 68, 68' ont des surfaces de lissage 70, 70' disposées dans des plans sécants avec la lame 56, la pastille de lissage 58 ou la génératrice 62 du galet 60.

Selon un mode de réalisation, les plaques de lissage 68, 68' sont reliées au reste du dispositif par des molettes qui permettent d'ajuster l'écartement entre les plaques de lissage 68 et 68'.

Selon une variante améliorée et illustrée sur les figures 7A, 7B et 8, le dispositif comprend des moyens pour ajuster automatiquement l'écartement entre les plaques de lissage 68 et 68'. A cet effet, le dispositif comprend pour chaque plaque de lissage 68, 68' un bras 72, 72' pivotant autour d'un axe de rotation 74, 74', relié au corps 32, parallèle aux faces droite 14 et gauche 14' et des moyens de rappel 76, 76' tendant à faire pivoter les bras 72, 72' de manière à rapprocher les plaques de lissage 68, et 68'. Les axes de rotation 74, 74' sont perpendiculaires à la direction longitudinale de manière à ce que les bras 72, 72' soient disposés parallèlement et le long du corps 32.

Avantageusement, chaque plaque de lissage 68, 68' est articulée par rapport au bras 72, 72' qui la supporte de manière à ce que chaque plaque de lissage 68, 68' soit toujours parallèle à la face contre laquelle elle est appliquée. Ainsi, chaque plaque de lissage 68, 68' est montée pivotante par rapport à un axe 78, 78' prévu à l'extrémité du bras 72, 72' et parallèle à l'axe de rotation 74, 74'.

Selon un mode de réalisation, les moyens de rappel 76, 76' sont des ressorts de compression intercalés entre le corps 32 et l'extrémité du bras 72, 72' opposée à l'extrémité supportant la plaque de lissage 68, 68'.

Sur la figure 7A, le dispositif d'application d'un matériau de protection est représenté à l'état repos, les plaques de lissage 68, 68' étant en position rapprochée. Sur la figure 7B, le dispositif d'application d'un matériau de protection est représenté à l'état écarté, un opérateur appuyant sur les extrémités des bras opposées à celles supportant les plaques de lissage 68, 68' à l'encontre des moyens de rappel 76, 76'. Cet état écarté permet de placer le dispositif de dépose en contact avec le chant. Lorsque l'opérateur cesse cette action, les plaques de lissage 68, 68' se plaquent respectivement contre les faces droite 14 et gauche 14' et assurent le calibrage des bords 18, 18' du matériau de protection 26.

Le dispositif comprend pour chaque bras une butée permettant de maintenir un écart minimal entre les plaques de lissage 68, 68'. Selon un mode de réalisation, les plaques de lissage 68, 68' comprennent chacune un décrochement 80 qui prend appui contre le corps 32 à l'état repos.

Bien que décrit avec deux bras 72, 72' pivotant, le dispositif ne pourrait comprendre qu'un seul bras pivotant et une plaque de lissage mobile.

Avantageusement, au moins la surface 70, 70' des plaques de lissage est en un matériau favorisant le lissage de la résine. Selon un mode de réalisation illustré sur la figure 8, chaque plaque de lissage 68, 68' comprend une pastille 82 rapportée sur toute la surface 70, 70' en un matériau favorisant le lissage. Cette solution permet de changer seulement la pastille 82 en cas d'usure.

Selon un mode de réalisation, les pastilles 82 sont en un matériau élastomère commercialisé sous la référence « Mosite ».

## Revendications

1. Dispositif d'application d'un matériau de protection sur un chant d'une pièce, comprenant un corps (32) équipé de moyens d'application du matériau de protection (26) sur le chant (12), de moyens (28) pour calibrer en hauteur le matériau de protection (26) après son application, d'au moins une butée (30) permettant de positionner le corps (32) du dispositif par rapport au chant (12) et de moyens pour calibrer les bords (18, 18') du matériau de protection (26) comportant deux plaques de lissage (68, 68') prenant appui respectivement contre les faces droite (14) et gauche (14') de la pièce adjacente au chant (12), au moins l'une des deux plaques de lissage (68, 68') étant mobile par rapport à l'autre plaque de lissage, **caractérisé en ce que** le corps (32) comprend au moins un bras (72, 72') supportant une plaque de lissage (68, 68') et pivotant par rapport au corps (32) autour d'un axe de rotation (74, 74') de manière à pouvoir régler l'écartement entre les deux plaques de lissage (68, 68') et des moyens de rappel (76, 76') tendant à faire pivoter ledit bras (72, 72') de manière à rapprocher les plaques de lissage (68, 68').

2. Dispositif selon la revendication 1, **caractérisé en ce que** l'axe de rotation (74, 74') est parallèle aux faces de la pièce.

3. Dispositif selon la revendication 2, **caractérisé en ce que** l'axe de rotation (74, 74') est perpendiculaire au chant.

4. Dispositif selon l'une quelconque des revendications précédentes, **caractérisé en ce que** la plaque de lissage (68, 68') est articulée par rapport au bras (72, 72') qui la supporte selon un axe (78, 78') parallèle à l'axe de rotation (74, 74') du bras par rapport au corps (32).

5. Dispositif selon l'une quelconque des revendications 1 à 4, **caractérisé en ce que** chaque plaque de lissage (68, 68') comprend une pastille (82) rapportée en un matériau favorisant le lissage.

6. Dispositif selon l'une quelconque des revendications 1 à 5, **caractérisé en ce que** les moyens (28) pour calibrer le matériau de protection comprennent une lame (56) avec une arête rectiligne, parallèle au chant (12).

7. Dispositif selon l'une quelconque des revendications 1 à 5, **caractérisé en ce que** les moyens (28) pour calibrer le matériau de protection comprennent une pastille (58) avec une surface de lissage parallèle au chant (12).

8. Dispositif selon l'une quelconque des revendications 1 à 5, **caractérisé en ce que** les moyens (28) pour calibrer le matériau de protection comprennent un galet (60) pivotant autour d'un axe parallèle au chant (12).

9. Dispositif selon l'une quelconque des revendications 1 à 8, **caractérisé en ce qu'**il comprend des moyens pour ajuster la position relative des moyens (28) pour calibrer le matériau de protection (26) par rapport à la butée (30) de positionnement.

10. Dispositif selon l'une quelconque des revendications 1 à 9, **caractérisé en ce qu'**il comprend un corps (32) allongé comprenant au niveau de sa surface inférieure (34) deux patins espacés (36, 36') assurant la fonction de butée de positionnement (30).

11. Dispositif selon l'une quelconque des revendications 1 à 10, **caractérisé en ce qu'**il comprend des moyens pour solidariser un pistolet (48) d'alimentation en matériau de protection.

## Patentansprüche

1. Vorrichtung zum Aufbringen eines Schutzmaterials auf die Schmalseite eines Werkstücks mit einem Grundkörper (32), der mit Mitteln zum Aufbringen des Schutzmaterials (26) auf die Schmalseite (12) versehen ist, mit Mitteln (28), um die Dicke des Schutzmaterials (26) nach dessen Aufbringen auf Maß zu bringen, mit wenigstens einem Anschlagmittel (30), das es gestattet, den Grundkörper (32) der Vorrichtung bezüglich der Schmalseite (12) zu positionieren, und mit Mitteln, die dazu dienen, die Ränder (18, 18') des Schutzmaterials (26) auf Maß zu bringen, und die zwei Gleitplatten (68, 68') aufweisen, die sich jeweils auf die rechte Seitenfläche (14) und die linke Seitenfläche (14') des sich an die Schmalseite (12) anschließenden Werkstücks stützen, wobei wenigstens einer der beiden Gleitplatten (68, 68') bezüglich der anderen Gleitplatte beweglich ist, **dadurch gekennzeichnet, dass** der Grundkörper (32) wenigstens einen Arm (72, 72') aufweist, der eine Gleitplatte (68, 68') hält und bezüglich des Grundkörpers (32) um eine Drehachse (74, 74') derart verschwenkbar ist, dass der Abstand zwischen den beiden Gleitplatten (68, 68') einstellbar ist, und Rückstellmittel (76, 76') aufweist, die dazu neigen, den Arm (72, 72') derart zu verschwenken, dass sich die Gleitplatten (68, 68') annähern.

2. Vorrichtung nach Anspruch 1, **dadurch gekennzeichnet, dass** die Drehachse (74, 74') parallel zu den Seitenflächen des Werkstücks ist.

3. Vorrichtung nach Anspruch 2, **dadurch gekennzeichnet, dass** die Drehachse (74, 74') im rechten Winkel zur Schmalseite ausgerichtet ist.

4. Vorrichtung nach einem der vorhergehenden Ansprüche, **dadurch gekennzeichnet, dass** die Gleitplatte (68, 68') bezüglich des Arms (72, 72') beweglich gelagert ist, der diese an einer Achse (78, 78') hält, die parallel zur Drehachse (74, 74') des Arms bezüglich des Grundkörpers (32) ausgerichtet ist.

5. Vorrichtung nach einem der Ansprüche 1 bis 4, **dadurch gekennzeichnet, dass** jede Gleitplatte (68, 68') eine Auflage (82) aufweist, auf die ein das Gleiten begünstigendes Material aufgebracht ist.

6. Vorrichtung nach einem der Ansprüche 1 bis 5, **dadurch gekennzeichnet, dass** die Mittel (28), um das Schutzmaterial auf Maß zu bringen, eine Klinge (56) mit einer geraden Kante aufweisen, die parallel zur Schmalseite (12) verläuft.

7. Vorrichtung nach einem der Ansprüche 1 bis 5, **dadurch gekennzeichnet, dass** die Mittel (28), um das Schutzmaterial auf Maß zu bringen, eine Auflage (58) mit einer parallel zur Schmalseite (12) ausgerichteten Gleitfläche aufweisen.

8. Vorrichtung nach einem der Ansprüche 1 bis 5, **dadurch gekennzeichnet, dass** die Mittel (28), um das Schutzmaterial auf Maß zu bringen, eine Laufrolle (60) aufweisen, die sich um eine parallel zur Schmalseite (12) ausgerichtete Achse dreht.

9. Vorrichtung nach einem der Ansprüche 1 bis 8, **dadurch gekennzeichnet, dass** diese Mittel aufweist, um die relative Lage der Mittel (28) einzustellen, die dazu dienen, das Schutzmaterial (26) bezüglich der für die Positionierung vorgesehenen Anschlagmittel (30) auf genaues Maß zu bringen.

10. Vorrichtung nach einem der Ansprüche 1 bis 9, **dadurch gekennzeichnet, dass** diese einen langgestreckten Grundkörper (32) aufweist, der im Bereich der Innenseite (34) zwei im Abstand angeordnete Kufen (36, 36') aufweist, die die Funktion der für die Positionierung vorgesehenen Anschlagmittel (30) gewährleisten.

11. Vorrichtung nach einem der Ansprüche 1 bis 10, **dadurch gekennzeichnet, dass** diese Mittel aufweist, um eine Zufuhr (48) für die Versorgung mit Schutzmaterial zu befestigen.

## Claims

1. Device for application of a protective material on one edge of a part, comprising a body (32) that is equipped with means for application of the protective material (26) on the edge (12), means (28) for calibrating the protective material (26) in terms of height after its application, at least one stop (30) that makes it possible to position the body (32) of the device relative to the edge (12), and means for calibrating the edges (18, 18') of the protective material (26) comprising two smoothing plates (68, 68') that rest respectively against the right surface (14) and the left surface (14') of the part adjacent to the edge (12), at least one of the two smoothing plates (68, 68') being movable relative to the other smoothing plate, **characterized in that** the body (32) comprises at least one arm (72, 72') that supports a smoothing plate (68, 68') and that pivots relative to the body (32) around an axis of rotation (74, 74') in such a way as to be able to regulate the spacing between the two smoothing plates (68, 68') and return means (76, 76') that tend to make said arm (72, 72') pivot in such a way as to bring the smoothing plates (68, 68') close together.

2. Device according to Claim 1, wherein the axis of rotation (74, 74') is parallel to the surfaces of the part.

3. Device according to Claim 2, wherein the axis of rotation (74, 74') is perpendicular to the edge.

4. Device according to any of the preceding claims, wherein the smoothing plate (68, 68') is articulated relative to the arm (72, 72') that supports it along an axis (78, 78') that is parallel to the axis of rotation (74, 74') of the arm relative to the body (32).

5. Device according to any of Claims 1 to 4, wherein each smoothing plate (68, 68') comprises a connected pellet (82) made of a material that promotes smoothing.

6. Device according to any of Claims 1 to 5, wherein the means (28) for calibrating the protective material comprise a blade (56) with a rectilinear ridge, parallel to the edge (12).

7. Device according to any of Claims 1 to 5, wherein the means (28) for calibrating the protective material comprise a pellet (58) with a smoothing surface that is parallel to the edge (12).

8. Device according to any of Claims 1 to 5, wherein the means (28) for calibrating the protective material comprise a wheel (60) that pivots around an axis that is parallel to the edge (12).

9. Device according to any of Claims 1 to 8, wherein it comprises means for adjusting the relative position of the means (28) for calibrating the protective material (26) relative to the positioning stop (30).

10. Device according to any of Claims 1 to 9, wherein it comprises an elongated body (32) that comprises - at its lower surface (34) - two spaced pads (36, 36') that perform the function of a positioning stop (30).

11. Device according to any of Claims 1 to 10, wherein it comprises means for making a protective-material supply gun (48) integral.
